# FASCICULE DE BREVET EUROPEEN

(11) **EP 0 060 479 B1**
(45) Date de publication et mention de la délivrance du brevet: **16.05.1984**
(21) Numéro de dépôt: 82101811.6
(22) Date de dépôt: 08.03.1982
(51) Int. Cl.: B26B 9/00

(54) **Jeu de lames destiné à équiper un couteau électrique**
Klingensatz für elektrisches Messer
Set of blades for an electric knife

(30) Priorité: 09.03.1981 FR 8104592
(43) Date de publication de la demande: 22.09.1982
(73) Titulaire: MOULINEX S.A., F-93170 Bagnolet (FR)
(72) Inventeur: Brison, Marc Pierre, F-5000 Saint-Lô (FR)
(74) Mandataire: May, Hans Ulrich, Dr.

## Description

L'invention se rapporte à un jeu de lames destiné à équiper un couteau électrique, et plus particulièrement à un jeu de lames adapté au tranchage des aliments surgelés.

Elle concerne, plus précisément, un jeu de lames du type comprenant deux lames adjacentes disposées dans des plans verticaux parallèles et accolées l'une à l'autre selon leur face interne, chaque lame présentant dans son bord inférieur une série d'échancrures laissant entre elles des dents saillantes, le creux de chaque échancrure présentant un chanfrein s'étendant de la face interne à la face externe de la lame et formant ainsi une arête tranchante située sur l'une ces faces.

Les lames connues de ce genre (US-A-3316636) sont bien adaptées au tranchage des aliments tendres, tels que viande, pain ou légumes, mais ne conviennent généralement pas au tranchage des aliments surgelés qui se présentent sous la forme de blocs rigides.

L'invention a pour but d'apporter une solution à ce problème.

Selon l'invention, les chanfreins de deux échancrures successives d'une lame sont inclinés respectivement en sens inverse, l'arête tranchante résultant du chanfreinage étant ainsi ménagée, dans l'une de ces échandrures, sur la face interne et, dans l'autre échancrure, sur la face externe de la lame.

Les essais ont montré qu'un tel jeu de lames est bien adapté au tranchage des aliments surgelés: en effet le travail effectué par les lames s'apparente au travail d'une scie, c'est-à-dire qu'elles pratiquent dans le bloc surglé, par enlèvement de matière, une saignée assez large, empêchant les deux parties coupées de se ressouder sous l'effet du froid.

Les avantages de l'invention ressortiront d'ailleurs de la description qui va suivre, à titre d'exemple, en référence au dessin annexé dans lequel, la
fig. 1 représente en élévation un jeu de lames selon l'invention; la
fig. 2 est une vue de dessous de ce jeu de lames; la
fig. 3 représente à plus grande échelle, également vue de dessous, une partie de la denture du jeu de lames; la
fig. 4 est une vue en élévation de la partie du jeu de lames de la fig. 3; la
fig. 5 est une coupe horizontale de la dentur d'une seule lame selon la ligne V-V de la fig. 4; la
fig. 6 est une coupe verticale du jeu de lames selon la ligne VI-VI de la fig. 4; la
fig. 7 est une coupe analogue selon la ligne VII-VII de la fig. 4.

Le jeu de lames représenté est destiné à équiper un couteau électrique comportant un moteur entraînant alternativement en sens inverse deux tiroirs coulissants parallèles qui reçoivent chacun l'une des lames.

Ce jeu de lames comprend deux lames 10 et 12 adjacentes disposées dans des plans verticaux parallèles et accolées l'une à l'autre selon leur face interne 14. Chacune de ces lames 10 et 12 présente dans son bord inférieur 16 une série d'échancrures 18 laissant entre elles des dents saillantes 20.

Le creux de chaque échancrure 18 présente un chanfrein 21 s'étendant de la face interne 14 à la face externe 22 de la lame et formant ainsi une arête tranchante 24, 26 située sur l'une de ces faces. Conformément à l'invention, les chanfreins 21 de deux échancrures 18 successives de la même lame sont inclinés respectivement en sens inverse, en sorte que l'arête tranchante 24 de l'une de ces deux échancrures 18 est située sur la face interne 14 de la lame, tandis que l'arête tranchante 26 de l'autre de ces deux échancrures est située sur la face externe 22 de la lame.

Comme on le voit bien sur la fig. 4, les échancrures 18 ont la forme générale de paraboles laissant entre elles des dents 20 en forme de pointes dont chaque extrémité 28, formée par l'intersection de deux chanfreins paraboliques consécutifs, est très aigüe et s'étend selon un tronçon de ligne horizontal dirigé obliquement par rapport à la direction des lames (voir fig. 3 et 5).

L'invention prévoit en outre, comme représenté aux fig. 6 et 7, que l'épaisseur de chaque lame 10, 12 va en croissant depuis le bord supérieur 30 des lames jusqu'aux extrémités inférieures 28 des dents 20. Cette disposition assure, lors du travail des lames, le creusement d'une saignée bien nette entre les parties de matériau surgelé séparées par le tranchage.

## Revendications

1. Jeu de lames destiné à équiper un couteau électrique pour trancher des aliments surgelés, comprenant deux lames (10 et 12) adjacentes disposées dans des plans verticaux parallèles et accolées l'une à l'autre selon leur face interne (14), chaque lame (10 et 12) présentant dans son bord inférieur (16) une série d'échancrures (18) laissant entre elles des dents saillantes (20), le creux de chaque échancrure (18) présentant un chanfrein (21) s'étendant de la face interne (14) à la face externe (22) de la lame et formant ainsi une arête tranchante (24, 26) située sur l'une de ces faces, caractérisé en ce que les chanfreins (21) de deux échancrures (18) successives sont inclinés respectivement en sens inverse, l'arête tranchante (24) étant ainsi ménagée, dans l'une de ces échancrures (18), sur la face interne (14) de la lame et, dans l'autre échancrure, sur la face externe (22) de cette lame.

2. Jeu de lames selon la revendication 1, caractérisé en ce que les échancrures (18) ont la forme générale de paraboles laissant entre elles des dents (20) en forme de pointes.

3. Jeu de lames selon la revendication 1 ou la revendication 2, caractérisé en ce que l'épais- seut de chaque lame (10 et 12) va croissant vers les extrémités inférieures (28) des dents (20).

## Patentansprüche

1. Klingenansatz für ein elektrisches Messer zum Schneiden von tiefgefrorenen Lebensmitteln, welcher zwei Klingen (10 und 12) aufweist, die nebeneinander in parallelen senkrechten Ebenen angeordnet sind und mit ihrer Innenseite (14) aneinander anliegen, wobei jede Klinge (10 und 12) an ihrer Unterkante (16) eine Reihe von Ausschnittten (18) aufweist, die zwischen sich vorspringende Zähne (20) lassen, wobei die Höhlung jedes Ausschnitts (18) eine Abschrägung (21) aufweist, die sich von der Innenseite (14) zur Außenseite (22) der Klinge erstreckt und so eine an einer dieser Seiten gelegene Schneidkante (24, 26) bildet, dadurch gekennzeichnet, daß die Abschrägungen (21) von zwei aufeinanderfolgenden Ausschnitten (18) jeweils in umgekehrter Richtung geneigt sind, so daß die so ausgebildete Schneidkante (24) im einen dieser Ausschnitte (18) an der Innenseite (14) der Kline und im anderen Ausschnitt an der Außenseite (22) dieser Klinge ausgebildet ist.

2. Klingenansatz nach Anspruch 1, dadurch gekennzeichnet, daß die Ausschnitte (18) die allgemeine Form von Parabeln haben, die zwischen sich Zähne (20) in Form von Spitzen belassen.

3. Klingenansatz nach Anspruch 1 oder Anspruch 2, dadurch gekennzeichnet, daß die Dikke jeder Klinge (10 und 12) in Richtung auf die unteren Enden (28) der Zähne (20) wächst.

## Claims

1. A set of blades for an electric knife intended to cut deep-frozen food, comprising two blades (10 and 12) disposed in side-by-side relationship in parallel vertical planes and having their respective inner side (14) in engagement with one another, each blade (10 and 12) being provided on its lower edge (16) with a series of recesses (18) with projecting teeth (20) remaining therebetween, werein the cavity of each recess (18) is formed with a chamfer (21) extending from the inner side (14) to the outer side (22) of the blade to thereby form a cutting edge (24,26) located on one of said sides, characterized in that the chamfers (21) of tow successives recesses (18) are respectively inversely inclined so that the cutting edge (24) so formes is provided in one of said recesses (18) on the inner side (14) of the blade and in the other recess on the outer side (22) of said blade.

2. A set of blades as claimed in claim 1, characterized in that the recesses (18) are generally of parabolic shape leaving point-shaped teeth (20) therebetween.

3. A set of blades as claimed in claim 1 or claim 2, characterized in that the thickness of each blade (10 and 12) increases towards the lower ends (28) of the teeth (20).
